# EUROPÄISCHE PATENTSCHRIFT

(11) **EP 0 326 687 B1**
(45) Veröffentlichungstag und Bekanntmachung des Hinweises auf die Patenterteilung: **18.08.1993**
(21) Anmeldenummer: 88120620.5
(22) Anmeldetag: 09.12.1988
(51) Int. Cl.: B65H 29/00

(54) **Drehbare Lagerung eines Wickelkerns und Wickelkern**
Rotating bearing of a web-roll core, and web-roll core
Logement rotatif d'un noyau d'enroulage et noyau d'enroulage

(30) Priorität: 05.02.1988 CH 405/88
(43) Veröffentlichungstag der Anmeldung: 09.08.1989
(73) Patentinhaber: Ferag AG, CH-8340 Hinwil (CH)
(72) Erfinder: Frei, Hans, CH-8618 Oetwil am See (CH)
(74) Vertreter: Patentanwälte Schaad, Balass, Menzl & Partner AG

(56) Entgegenhaltungen:
- EP-A- 0 161 569
- EP-A- 0 243 837
- US-A- 4 296 891

## Beschreibung

Die vorliegende Erfindung betrifft eine Vorrichtung zum drehbaren Lagern eines hohlzylindrischen Wickelkerns gemäss dem Oberbegriff des Anspruchs 1 und einen hohlzylindrischen Wickelkern mit einer auf seiner aussenliegenden Seite angeordneten Tragfläche zum Tragen eines Wickels aus biegsamen, flächigen Erzeugnissen, insbesondere Druckereiprodukten.

Eine Vorrichtung, die die Merkmale des Oberbegriffs des Anspruchs 1 aufweist, ist aus der EP-A-0 243 837 bzw. der entsprechenden US-A-4,768,768 bekannt. An einer von einem transportierbaren Gestell in horizontaler Richtung abstehenden Welle ist eine Hülse einer Stützanordnung drehbar gelagert. An dieser Hülse sind drei radial abstehende Stützarme befestigt. Einer dieser Stützarme ist mit einer ein- und ausfahrbaren Stütze versehen. Ein hohlzylinderförmiger Wickelkern, dessen aussenliegende Seite zum Tragen eines Wickels aus Druckereiprodukten bestimmt ist, wird bei eingefahrener Stütze mit seiner innenliegenden, zylindrischen Seite auf die beiden anderen Stützarme abgesetzt. Durch Ausfahren der Stütze wird der Wickelkern an der Stützanordnung lösbar festgeklemmt.

Eine weitere Vorrichtung zum Lagern eines hohlzylindrischen Wickelkerns ist beispielsweise aus der EP-OS 0 161 569 bzw. der entsprechenden US-A-4,601,436 bekannt. Die Stützanordnung dieser Vorrichtung weist zwei parallelachsige Stützräder auf, die an einem Gestell drehbar und antreibbar gelagert sind. Die beiden Stützräder sind Teile eines Reibradgetriebes, zu welchem ein weiteres ringförmiges Reibrad gehört, welches zugleich Wickelkern ist, auf dem Druckereiprodukte zusammen mit einem Wickelband aufgewickelt sind. Die innenliegende Mantelfläche des Wickelkerns kommt auf die beiden Stützräder zur Auflage und dient als Lauffläche, welche seitlich durch nach innen vorstehende Seitenflansche begrenzt ist. Bei auf die Stützräder aufgelegtem Wickelkern verläuft dessen Längsachse folglich parallel zu den Drehachsen der Stützräder. Unterhalb und in der Mitte zwischen den Stützrädern ist ein Führungsrad angeordnet, das von einer Ruhestellung in eine Arbeitsstellung bringbar ist, in welcher es ebenfalls an der innenliegenden Mantelfläche anliegt, um den Wickelkern an die beiden Stützräder zu drücken. Diese bekannte Vorrichtung ist aufwendig im Aufbau, müssen doch die beiden Stützräder angetrieben werden und weiters muss, um ein Schlüpfen des Reibradgetriebes zu verhindern, ein Führungsrad vorgesehen werden.

Weiter ist aus der EP-OS 0 236 561 ein Wickelkern bekannt, der auf seiner Aussenseite eine Tragfläche zum Tragen eines Wickels von Druckereiprodukten aufweist. Die Druckereiprodukte sind zusammen mit einem einerends am Wickelkern befestigten Wickelband aufgewickelt. Der Wickelkern weist eine gegen die Aussenseite hin offene Nut für das Wickelband auf, und auf seiner Innenseite sind zwei umlaufende Stege angeordnet, die in rechtwinklig zur Längsachse des Wickelkerns verlaufenden Ebenen liegen, welche ausserhalb des Schwerpunktes des Wickelkerns verlaufen. Zum drehbaren Lagern dieses Wickelkerns muss er entweder auf beiden Stegen abgestützt werden oder er wird auf einem Steg abgestützt, wobei aber eine axiale Abstützung des Wickelkerns notwendig ist, um ein Abkippen zu vermeiden.

Aufgabe der vorliegenden Erfindung ist es, eine Vorrichtung zum drehbaren Lagern eines hohlzylindrischen Wickelkerns, der auf seiner aussenliegenden Seite zum Tragen eines Wickels aus biegsamen, flächigen Erzeugnissen, insbesondere Druckereiprodukten, bestimmt ist, zu schaffen, die einfach im Aufbau und sicher im Betrieb ist. Weiter soll ein hohlzylindrischer Wickelkern vorgeschlagen werden, der sich für diese Vorrichtung besonders gut eignet und ebenfalls sehr einfach im Aufbau ist.

Diese Aufgabe wird durch eine gattungsgemässe Vorrichtung die die Merkmale des kennzeichnenden Teiles des Anspruches 1 bzw. einen Wickelkern gemäss Anspruch 12 gelöst.

Das Stützelement und das Andrückelement klemmen den Wickelkern fest an die Stützanordnung, so dass der Wickelkern beim Drehen der Stützanordnung mit dieser mitdreht. Dadurch wird ein ruhiger Lauf erzielt, weil zwischen der Stützanordnung und dem Wickelkern keine Relativbewegungen entstehen können. Die Vorrichtung wird auch sehr einfach, da die ganze Stützanordnung drehbar gelagert werden kann und die Stützanordnung selber nur als Klemmanordnung für den Wickelkern auszubilden ist.

Die etwa V-förmige Ausbildung des Stützelements und des Andrückelements lässt grosse Toleranzen für die gesamte Stützanordnung mit dem Stütz und Andrückelement sowie für den Wickelkern zu. Ebenfalls wird ein beispielsweise versetzt auf die Stützanordnung abgesetzter Wickelkern durch V-förmigen Nuten selbstätig zentriert und ausgerichtet, was ein einfaches Handling gewährleistet und wodurch eine gute Stabilität erreicht werden kann.

Ein hohlzylindrischer Wickelkern, der sich besonders gut zum drehbaren und abnehmbaren Lagern an einer Stützanordnung der Vorrichtung gemäss Anspruch 1 eignet, weist ein Lagerungselement mit einem im wesentlichen V-förmigen Querschnitt auf. Der Wickelkern wird mit seinem Lagerungselement auf das Stützelement abgesetzt und das Andrückelement wirkt auf das Lagerungselement derart ein, dass der Wickelkern an der Stützanordnung festgeklemmt ist. Dadurch wird eine besonders stabile, gut zentrierte und grosse Toleranzen am Wickelkern sowie an der Stützanordnung zulassende Verbindung zwischen dem Wickelkörper und der Stützanordnung erreicht.

In einer besonders geeigneten Ausführungsform ist das Lagerungselement durch einen nach der innenliegenden Seite vorstehenden, umlaufenden Steg gebildet, der als im wesentlichen V-förmiger Keil ausgebildet ist. Ein solcher Wickelkern eignet sich insbesondere für eine Stützanordnung gemäss Anspruch 11.

Weitere bevorzugte Ausführungsformen sind in den weiteren abhängigen Ansprüchen angegeben. Die Wirkungsweisen und Vorteile solcher bevorzugten Ausführungsformen werden im Zusammenhang mit der Beschreibung eines Ausführungsbeispieles erläutert.

Ein bevorzugtes Ausführungsbeispiel der vorliegenden Erfindung wird anhand der Zeichnung näher beschrieben. Es zeigen rein schematisch:
- Fig. 1: In perspektivischer Darstellung eine Vorrichtung mit einer Stützanordnung, an welcher ein hohlzylindrischer Wickelkern festgeklemmt ist, und
- Fig. 2: in vergrösserter Darstellung einen Vertikalschnitt entlang der Linie II-II der Fig. 1.

Fig. 1 zeigt einen Wickelkern 10, welcher an einer an einem in dieser Fig. nicht sichtbaren Lagerbock drehbar gelagerten Stützanordnung 12 festgeklemmt ist. Der Lagerbock ist in bekannter, auf nicht näher gezeigte Weise an Schienen 14 höhenverstellbar gelagert.

Der Wickelkern 10 ist hohlzylindrisch aufgebaut und weist auf seiner aussenliegenden Seite eine Tragfläche 16 auf, welche einen Wickel 18 aus nur andeutungsweise dargestellten Druckereiprodukten 20 trägt. Die Druckereiprodukte 20 sind in bekannter Art und Weise zusammen mit einem Wickelband 22 auf dem Wickelkern 10 aufgewickelt, wobei das Wickelband 22 einerends am Wickelkern 10 befestigt ist und andernends den Wickel 18 umgreift, um diesen zusammenzuhalten. Der Wickelkern 10 weist einen nach der innenliegenden Seite vorstehenden als Lagerungselement ausgebildeten, umlaufenden Steg 24 auf, dessen innerer Endbereich als V-förmiger Keil 26 ausgebildet ist. Vom Steg 24 stehen in Axialrichtung des Wickelkerns l0 verlaufende Versteifungskörper 28 ab, um die Tragfläche 16 zu versteifen.

An der Stützanordnung 12 sind zwei, als Stützelemente ausgebildete Aufnahmepratzen 30 und zwei, diesen diametral gegenüberliegende, als Andrückelemente ausgebildete Spannpratzen 32 vorgesehen. Die Aufnahmepratzen 30 und Spannpratzen 32 weisen V-förmige Nuten 34 auf, welche am V-förmigen Keil 26 des Wickelkerns 10 anliegen. Die Aufnahmepratzen 30 und Spannpratzen 32 bilden somit eine Klemmanordnung für den Wickelkern 10 und klemmen diesen an der Stützanordnung 12 fest. Wie dies weiter unten beschrieben ist, sind die Spannpratzen 32 schwenkbar gelagert, so dass sie ausser Eingriff mit dem V-förmigen Keil 26 gebracht werden können, und der Wickelkern 10 mit samt den darauf zu einem Wickel 18 aufgewickelten Druckereiprodukten 20 von den Aufnahmepratzen 30 abgehoben werden kann. Wie dies ebenfalls weiter unten näher beschrieben ist, ist an den Aufnahmepratzen 30 ein plattenförmiger Hebel 36 schwenkbar gelagert, welcher an seinem freien Ende drehbar gelagerte Walzen 38 aufweist. An den Spannpratzen 32 ist eine diese miteinander verbindende plattenförmige Abrollkulisse 40 befestigt, welche sich an den Walzen 38 abstützt. Am Hebel 36 sind zwei seitlich vorstehende Stifte 42 angeordnet, auf welche je eine erste und eine zweite Feder 44, 46 einwirkt, von welchen in der Fig. 1 je nur eine dargestellt ist. Die zweite Feder 46 ist einerends am einem Stift 42 und andernends an einer Spannpratze 32 befestigt. Die erste Feder 44 spannt den Hebel 36 gegen eine Ruhestellung vor, während die zweite Feder 46 die Spannpratzen 32 gegen eine Ruhestellung vorspannt. Am Hebel 36 sind Sicherheitsanschlagnocken 48 vorgesehen, deren Aufgabe weiter unten beschrieben ist. Der Vollständigkeit halber sei noch erwähnt, dass die Stützanordnung 12, und somit der an dieser festgeklemmte Wickelkern 10 mit dem Wickel 18, in Pfeilrichtung A am nicht dargestellten Lagerbock drehbar gelagert ist.

Fig. 2 zeigt einen Schnitt entlang der Linie II-II der Fig. 1, wobei der Wickel 18 und der Lagerbock 50 nur teilweise dargestellt sind. Wie weiter oben beschrieben, ist der Lagerbock 50 an den in der Fig. 2 nicht dargestellten Schienen 14 (siehe Fig. 1) höhenverstellbar gelagert. Am Lagerbock 50 ist eine um ihre strichpunktiert angedeutete Drehachse 52 drehbar antreibbare Hohlwelle 54 gelagert. Die Hohlwelle 54 trägt einen Flansch 56, an welchem ein plattenförmiges Halteelement 58 der Stützanordnung 12 fixiert ist. Am Halteelement 58 sind die beiden Aufnahmepratzen 30, von welchen in der Fig. 2 nur eine sichtbar ist, befestigt. Die Aufnahmepratzen 30 stehen vom Halteelement 58 in einer Richtung parallel zur Drehachse 52 ab und weisen in ihren Endbereichen, die schon weiter oben erwähnten V-förmigen, in radialer Richtung gesehen gegen aussen hin offenen Nuten 34 auf.

Die eine in der Fig. 2 sichtbare Spannpratze 32 ist mit ausgezogenen Linien in einer Ruhestellung und mit strichpunktierten Linien in einer mit 32′ bezeichneten Arbeitsstellung dargestellt. Die Spannpratze 32 ist als ein, an einer am Halteelement 58 angeordneten Welle 60 schwenkbar gelagerter zweiarmiger Hebel ausgebildet. Die Achse der Welle 60 verläuft rechtwinklig zur Drehachse 52 und ist von dieser beabstandet. Es sei in diesem Zusammenhang erwähnt, dass beide in der Fig. 1 dargestellten Spannpratzen 32 an der einzigen gemeinsamen Welle 60 gelagert sind. Am gegen den Lagerbock 50 vorstehenden Arm der Spannpratze 32 ist eine Nase 62 angeformt, welche in Arbeitsstellung 32′ der Spannpratze 32 in einer Richtung parallel zu Drehachse 52 verläuft, dies ist mit 62′ angedeutet.

Am Lagerbock 50 ist eine oberhalb der Drehachse 52 verlaufende und coaxial zu dieser angeordnete Sicherheitskulisse 64 vorgesehen, welche in Richtung gegen das Halteelement 58 vorsteht und ein Zurückschwenken der Spannpratze 32 aus der Arbeitsstellung 32′ in die mit ausgezogenen Linien dargestellte Ruhelage 32 verhindert, sobald die Nase 62′ beim Drehen der Stützanordnung 12 um die Drehachse 52 in den Bereich der Sicherheitskulisse 64 kommt. Die Nase 62 bzw. 62′ ist in der oberen Endlage, in welcher sie mit der Sicherheitskulisse 64 zusammenwirkt noch einmal strichpunktiert angedeutet und mit 62˝ bezeichnet.

Die Spannpratze 32 ist im Endbereich des vom Lagerbock 50 entfernten Arms mit einer V-förmigen Nut 34 versehen. Bei der sich in Arbeitsstellung 32′ befindenden Spannpratze 32 ist die, mit 34′ bezeichnete V-förmige Nut 34 in radialer Richtung gesehen gegen aussen hin offen und in derselben, senkrecht zur Drehachse 52 verlaufenden Ebene angeordnet, in welcher auch die V-förmige Nut 34 der Aufnahmepratze 30 angeordnet ist. Wie auch in Fig. 1 gezeigt, sind die seitlich voneinander in Richtung der Achse der Welle 60 voneinander beabstandeten Spannpratzen 32 miteinander mittels der Abrollkulisse 40 wirkverbunden. Die Wirkungsweise dieser Abrollkulisse 40 ist weiter unten beschrieben.

An den seitlich voneinander beanstandeten Aufnahmepratzen 30 ist eine weitere Welle 66 fixiert, deren Längsachse parallel zur Achse der Welle 60 verläuft. An dieser Welle 66 ist der Hebel 36 schwenkbar gelagert, welcher mit ausgezogenen Linien in Ruhestellung und strichpunktiert und mit 36′ bezeichnet in Arbeitsstellung dargestellt ist.

Wie in dieser Fig. 2 gezeigt ist, wirkt die erste Feder 44 einerends auf den am Hebel 36 fixierten Stift 42 und andernends auf einen am Halteelement 58 fixierten weiteren Stift 68 ein. Diese erste Feder 44 spannt den Hebel 36 gegen die Ruhestellung vor, in welcher er an einem am Halteelement 58 angeordneten Anschlag 70 ansteht. Die zweite Feder 46, welche ebenfalls einerends am Stift 42 fixiert ist, ist andernends an einem an der Spannpratze 32 angeordneten weiteren Stift 72 befestigt. Die zweite Feder 46 spannt die Spannpratze 32 in Ruhestellung vor, in welcher sie am Hebel 36 ansteht. Die Wirkungslinien der beiden Federn 44 und 46 in Arbeitsstellung des Hebels 36 und der Spannpratze 32 sind mit strichpunktierten Linien angedeutet und mit 44′ bzw. 46′ bezeichnet.

Am freien Ende des Hebels 36 sind die beiden Walzen 38, von denen in der Fig. 2 nur eine sichtbar ist, drehbar gelagert. Beim Schwenken des Hebels 36 von der Ruhestellung im Gegenuhrzeigersinn in die mit 36′ bezeichnete Arbeitsstellung kommt die Walze 38 an einem mit 74 bezeichneten ersten Segment der Abrollbahn der Abrollkulisse 40 zur Anlage und schwenkt infolge ihrer Weiterbewegung die Spannpratze 32 aus derer Ruhestellung in die mit 32′ bezeichnete Arbeitsstellung im Uhrzeigersinn. Es ist zu beachten, dass in Arbeitsstellung 36′ der Hebel 36 ungefähr senkrecht auf einem zweiten Segment 76 der Abrollbahn der Abrollkulisse 40 steht. Der zwischen den beiden Segmenten 74, 76 vorhandene Knick in der Abrollbahn hat zur Folge, dass in einem ersten Bereich der Schwenkbewegung des Hebels 36 die Spannpratze 32 einen grossen Schwenkwinkel in Richtung zur Arbeitsstellung 32′ ausführt, und im nachfolgenden Schwenkbereich des Hebels 36 der Schwenkwinkel der Spannpratze 32 nur noch gering ist.

Die am Hebel 36 angeordneten Sicherheitsanschlagnocken 48, von welchen in der Fig. 2 ebenfalls nur einer sichtbar ist, begrenzen den Schwenkwinkel des Hebels 36, in dem die Sicherheitsanschlagnocken 48 mit ihrem freien oberen Ende an der Unterseite der Aufnahmepratzen 30 anschlagen, falls der Hebel 36 in die Arbeitsstellung geschwenkt wird, ohne dass ein Wickelkern 10 festgeklemmt wird.

Zwischen dem Halteelement 58 und dem Hebel 36 ist ein aufblasbarer Balg 78 vorgesehen. Die Umrisskonturen des aufgeblasenen Balges 78 sind strichpunktiert angedeutet und mit 78′ bezeichnet. Der Hohlraum des Balges 78 ist durch eine zentrale Bohrung 80 im Halteelement 58 und im Flansch 56 sowie dem Innenraum der Hohlwelle 54 mit einer nicht dargestellten Druckquelle verbunden. Am Hebel 36 ist der Balg 78 mittels zweier Schraubenbolzen 82 fixiert, damit der Balg 78 im aufgeblasenen Zustand 78′ nicht gegen unten weggleiten kann.

Auf der Tragfläche 16 des Wickelkerns 10 ist der Wickel 18 aufgewickelt. Wie in dieser Fig. 2 besonders gut sichtbar, ist der nach der innenliegenden Seite vorstehende umlaufende Steg 24 an seinem freien Ende als V-förmiger Keil 26 ausgebildet. Im Keil 24 ist eine gegen die Aussenseite des Wickelkerns 10 hin offene umlaufende Nut 84 vorgesehen. In der Nut 84 ist ein Teil des Wickelbandes 22 aufgewickelt, welcher nicht für die Bildung des Wickels 18 benötigt wird. Wie weiter oben beschrieben, ist das eine Ende des Wickelbandes 22 am Boden der Nut 84 am Wickelkörper 10 befestigt. Bei leerem Wickelkern 10 ist das ganze Wickelband 22 in er Nut 84 aufgewickelt.

Im Bereich der Tragfläche 16 ist die Nut 84 verbreitert, so dass sie zwei voneinander beabstandete Ausnehmungen 86 bildet, in welchen je eine umlaufende Führung 88 angeordnet ist. In den Führungen 88 ist eine ringförmige Abdekkung 90 gleitend gelagert, welche einen parallel zur Längsachse des Wickelkerns 10 verlaufenden Schlitz für den Austritt des Wickelbandes 22 aus der Nut 84 aufweist. Der Schwerpunkt S des Wickelkerns 10 bzw. des darauf aufgewickelten Wickels 18 liegt in der quer zur Drehachse 52 verlaufenden Ebene, in welcher die V-förmigen Nuten 34 bzw. 34′ angeordnet sind.

In der Fig. 2 ist ein Ausleger 92 eines nicht weiter dargestellten Handlinggerätes, beispielsweise eines Stapelfahrzeuges, teilweise geschnitten dargestellt. Das freie Ende des Auslegers 92 weist eine V-förmige Aufnahmenut 94 für den V-förmigen Keil 26 des Wickelkerns 10 auf. Der Ausleger 92 liegt zwischen den beiden seitlich voneinander beabstandeten Aufnahmepratzen 30 am Steg 24 des Wickelkerns 10 an und ist mittels des Handlinggerätes in einer Richtung parallel zur Drehachse 52 und quer dazu verschiebbar.

Die Vorrichtung zum drehbaren Lagern des hohlzylindrischen Wickelkerns 10 funktioniert wie folgt. Bevor ein Wickelkern 10 auf die Aufnahmepratzen 30 zur Anlage gebracht werden kann, ist die Stützanordnung 12 in die in den Fig. 1 und 2 dargestellte Lage zu bringen, in welcher die beiden Aufnahmepratzen 30 oben liegen. Der Balg 78 ist gegenüber der Umgebungsluft drucklos, so dass sich der Hebel 36 und die Spannpratzen 32 infolge der Zugkraft der beiden Federn 44, 46 in Ruhestellung befinden. Mittels des Handlinggerätes wird ein Wickelkern 10 auf die Aufnahmepratzen 30 zur Auflage gebracht, in dem der Ausleger 92 zwischen die beiden Spannpratzen 30 eingefahren und anschliessend abgesenkt wird, so dass der Keil 26 in die Nuten 34 der Aufnahmepratzen 30 zu liegen kommt. Die V-förmige Ausbildung des Steges 24 sowie der Nuten 34 garantiert dabei eine sichere Aufnahme und Zentrierung des Wickelkerns 10, auch bei nicht genau positioniertem Ausleger 92. Sobald der Keil 26 des Steges 24 in den Nuten 34 sitzt, kann der Ausleger 92 weiter abgesenkt und in einer Richtung parallel zur Drehachse 52 weggefahren werden. Da der Schwerpunkt S des Wickelkerns 10 in derselben Ebene liegt, in welche auch die Nuten 34 angeordnet sind, fällt die Längsachse des Wickelkerns 10 mit der Drehachse 52 zusammen. Nun wird der Balg 78 mit der Druckquelle verbunden und aufgeblasen, was die Schwenkbewegung des Hebels 36 im Gegenuhrzeigersinn hervorruft. Dabei kommen die Walzen 38 am ersten Segment 74 zur Anlage, was bei der Weiterbewegung des Hebels 36 ein Verschwenken der Spannpratzen 32 im Uhrzeigersinn zur Folge hat, bis diese am V-förmigen Keil 26 des Wickelkerns 10 zur Anlage kommen. Da der Winkel zwischen dem zweiten Segment 76 der Abrollbahn der Abrollkulisse 40 und dem Hebel 36 nahezu 90° beträgt, werden die Spannpratzen 32 auch mit einem relativ kleinen Ueberdruck im Balg 78 mit sehr grosser Kraft gegen den Steg 24 gepresst, was ein sicheres Festklemmen des Wickelkerns 10 an der Stützanordnung 12 zur Folge hat. Es ist zu beachten, dass bei aufgesetztem Wickelkern 10 der Schwenkbereich des Hebels 36 durch das Segment 76 begrenzt wird und die Sicherheitsanschlagnocken nicht an den Aufnahmepratzen 30 anliegen.

Beim Drehen der Stützanordnung 12 um die Drehachse 52 wird somit der Wickelkern 10 zwingend mitgenommen. Beim Drehen müssen folglich abwechslungsweise die Aufnahmepratzen 30 und die Spannpratzen 32 das Gewicht des Wickelkerns 10 und des darauf eventuell aufgewickelten Wickels 18 übernehmen. Da, wie schon weiter oben erwähnt der Hebel 36 nahezu senkrecht auf dem zweiten Segment 76 der Abrollkulisse 40 steht, wird der Hebel 36 dabei auf Druck beansprucht und die Rückwirkung auf dem Balg 78 vernachlässigbar klein. Um dennoch sicherzustellen, dass bei einem unvorhergesehenen Druckverlust im Balg 78 der Wickel 10 an der Stützanordnung 12 sicherfest geklemmt bleibt, läuft die Nase 62 jeweils im Bereich der Sicherheitskulisse 64 vorbei, sobald die Spannpratzen 32 einen erheblichen Anteil des Gewichtes des Wickels 10 und des darauf aufgewickelten Wickels 18 übernehmen müssen. Es ist einleuchtend, dass, bei sich in Arbeitsstellung 32′ befindenden Spannspratzen 32, zwischen den Nasen 62′ und der Sicherheitskulisse 64 ein Luftspalt vorgesehen ist, und die Nasen 62′ nur an der Sicherheitskulisse 64 gleiten, falls ein Druckverlust in dem Balg 78 auftreten sollte.

Sobald der Wickelvorgang beendet ist, wird die Drehung um die Drehachse 52 gebremst, und die Stützanordnung 12 in die in den Fig. 1 und 2 gezeigte Lage gedreht, in welcher die beiden Aufnahmepratzen 30 oben liegen. Durch Abblasen der Luft aus dem Balg 78 werden nun der Hebel 36 und die Spannpratzen 32 infolge der Kraft der beiden Federn 44, 46 in die Ruhestellung zurück geschwenkt. Der Wickelkern 10 ist nun frei und kann mittels des Auslegers 92 des Handlinggerätes von der Stützanordnung 10 entfernt werden. Die Vorrichtung ist nun für die erneute Aufnahme eines weiteren Wickelkerns 10 bereit.

Die weiter oben beschriebene Vorrichtung zum drehbaren Lagern eines hohlzylindrischen Wickelkerns 10 eignet sich besonders für Wickelstationen, wie sie beispielsweise in der schon weiter oben erwähnten EP-OS 0 236 561 beschrieben sind. Beim Aufwickeln eines beispielsweise in einer Schuppenformation anfallenden Stromes von Druckereiprodukten 20 wird wie folgt vorgegangen: Ein leerer Wickelkern 10 wird, wie weiter oben beschrieben, auf die Aufnahmepratzen 30 aufgelegt und mittels der Spannpratzen 32 an der Stützanordnung 12 festgeklemmt. Das aussenliegende freie Ende des Wickelbandes 22 wird an einer Bandspule befestigt, wie dies in der oben erwähnten EP-OS näher beschrieben ist. Durch Drehen der Bandspule wird Wickelband 22 ab dem in der Nut 84 aufgewickelten Vorrat des Wickelbandes 22 abgewickelt. Dabei wird die Hohlwelle 54 leicht gebremst, damit das Wickelband 22 satt auf die Bandspule aufgewickelt werden kann. Beim Abwickeln des Wickelbandes 22 ab dem Wickelkern 10 dreht sich dieser selbstverständlich um die Drehachse 52, während die Abdeckung 90 bezüglich der Umgebung stillsteht aber sich relativ zum Wickelkern 10 in den Führungen 88 verschiebt, so dass der in der Abdeckung 90 angeordnete Schlitz für das Wickelband 22 am selben Ort stehen bleibt. Sobald genügend Wickelband 22 für den zu bildenden Wickel 18 vom Wickelkern 10 abgewickelt und auf die Bandspule aufgewickelt worden ist, wird die Hohlwelle 54 und somit die Stützanordnung 12 und der Wickelkern 10 im Aufwickelsinn angetrieben. Die zugeführten Druckereiprodukte 20 werden so dann zusammen mit dem nun von der Bandspule abgewickelten Wickelband 22 auf den Wickelkern 10 aufgewickelt. Dabei ist zu beachten, dass die Tragfläche 16 zusammen mit der Abdeckung 90 eine Zylinderfläche bilden. Sobald genügend Druckereiprodukte 20 zu einem Wickel 18 aufgewickelt sind, wird das Wickelband 22 noch um eine volle Umdrehung um den fertigen Wickel 18 geführt und dessen freies Ende mit dem Wickelband 22 verbunden, so dass ein freitragender Wickel gebildet ist, wie dies in der Fig. 1 dargestellt ist. Der Wickelkern 10 kann nun zusammen mit dem Wickel 18 mittels des Handlinggerätes von der Stützanordnung 12, wie diese weiter oben beschrieben ist, abgehoben werden.

Selbstverständlich kann die Vorrichtung auch zum Abwickeln von Druckereiprodukten 20 ab einem Wickel 18 eingesetzt werden. So wird der Wickelkern 10 mit dem Wickel 18 auf die Stützanordnung 12 aufgesetzt und an diese festgeklemmt. Durch Abziehen des Wickelbandes 22 wird die Stützanordnung 12 im Abwickelsinn in Drehung versetzt, und die Druckprodukte 20 lösen sich vom Wickel 18 in bekannter Art und Weise ab. Sobald alle Druckereiprodukte 20 vom Wickel 18 abgewickelt sind, wird die Stützanordnung 12 abgebremst und im Aufwickelsinn angetrieben, so dass nun das Wickelband 22 wieder zu einem Vorrat in der Nut 84 auf den Wickelkern 10 aufgewickelt wird.

Es ist auch möglich, dass am Steg 24 des Wickelkerns 10 eine vorzugsweise V-förmige Nut angeordnet ist, welche auf an den Aufnahmepratzen 30 und Spannpratzen 32 ausgebildete ebenfalls vorzusweise V-förmige Keile zur Anlage bringbar sind. Es ist auch möglich, dass zwei Aufnahmepratzen 30 und eine einzige Spannpratze 32 vorgesehen ist, wobei diese eine Spannpratze 32 vorzugsweise in einer Symmetrieebene angeordnet ist, in welcher die Drehachse 52 liegt und zu welcher die beiden Aufnahmepratzen 32 symmetrisch angeordnet sind. Bevorzugterweise sind in diesem Fall die beiden Aufnahmepratzen 30 und die einzige Spannpratze 32 in einem gleichseitigen Dreieck angeordnet. Es ist aber auch denkbar, dass nur eine einzige Aufnahmepratze 30 und eine einzige Spannpratze 32 vorgesehen sind. Die beiden Pratzen würden dann diametral einander gegenüberliegen und vorzugsweise breit ausgebildet sein, um über einen grösseren Bereich in Umfangsrichtung am Steg 24 des Wickelkerns 10 anzuliegen.

Es ist auch einzusehen, dass das Andrückelement bzw. die Spannpratzen 32 nicht zwingend schwenkbar gelagert sein müssen, so können sie auch beispielsweise in radialer Richtung schiebbar sein. Schlussendlich wäre es auch noch denkbar, dass das Stützelement und das Andrückelement schiebbar und/oder schwenkbar gelagert sind.

## Patentansprüche

1. Vorrichtung zum drehbaren Lagern eines im wesentlichen hohlzylindrischen Wickelkerns, der auf seiner aussenliegenden Seite zum Tragen eines Wickels aus biegsamen, flächigen Erzeugnissen, insbesondere Druckereiprodukten, bestimmt ist, mit einer um eine Drehachse (52) drehbaren Stützanordnung (12) mit mindestens einem Stützelement (30), auf welches der Wickelkern (10) mit seiner innenliegenden Seite und mit seiner Längsachse zur Drehachse (52) etwa gleichachsig zur Auflage bringbar ist, und wenigsten einem, von einer Ruhestellung zum lösbaren Festklemmen des Wickelkerns (10) an die Stützanordnung (12) in eine Klemmstellung (32') verbringbaren Andrückelement (32), wobei das Andrückelement (32) in seiner Klemmstellung (32') zum Andrücken des Wickelkerns (10) an das Stützelement (30) letzterem etwa diametral gegenüberliegend auf den Wickelkern (10) einwirkt, dadurch gekennzeichnet, dass das Andrückelement (32) schwenkbar ausgebildet ist und die Stützanordnung (12) einen von einer Ruhelage zum Abstützen des sich in Klemmstellung (32') befindenden Andrückelementes (32) in eine Arbeitslage (36') schwenkbaren Hebel (36) aufweist und das Stützelement (30) und das Andrückelement (32) in dem Bereich, in welchem sie zum Zusammenwirken mit dem Wickelkern (10) bestimmt sind, im wesentlichen V-förmig ausgebildet sind.

2. Vorrichtung nach Anspruch 1, dadurch gekennzeichnet, dass das Andrückelement (32) um eine quer, vorzugsweise rechtwinklig zur Drehachse (52) verlaufende Achse (60) schwenkbar ist.

3. Vorrichtung nach Anspruch 1 oder 2, dadurch gekennzeichnet, dass der Hebel (36) im wesentlichen parallelachsig zum Andrückelement (32) gelagert ist, und das Andrückelement (32) in Klemmstellung (32') sich am freien Ende des sich in Arbeitslage (36') befindenden Hebels (36) abstützt.

4. Vorrichtung nach Anspruch 3, dadurch gekennzeichnet, dass das Andrückelement (32) hebelförmig ausgebildet ist und in Klemmstellung (32') etwa rechtwinklig zum in die Arbeitslage (36') verschwenkten Hebel (36) verläuft.

5. Vorrichtung nach einem der Ansprüche 1 bis 4, dadurch gekennzeichnet, dass das Andrückelement (32) gegen die Ruhestellung vorgespannt und mittels des Hebels (36) entgegen der Vorspannung in die Klemmstellung (32') schwenkbar ist.

6. Vorrichtung nach Anspruch 5, dadurch gekennzeichnet, dass der in Ruhelage verschwenkte Hebel (36) und das sich in Ruhestellung befindende Andrückelement (32) etwa gegeneinander gerichtet sind und einander überlappen, und der Hebel (36) beim Verbringen in seine Arbeitslage (36') mit seinem freien Ende das Andrückelement (32) in die Klemmstellung (32') verschwenkt.

7. Vorrichtung nach einem der Ansprüche 1 bis 6, dadurch gekennzeichnet, dass die Stützanordnung (12) ein um die Drehachse (52) drehbares Halteelement (58) aufweist, an dem das Stützelement (30) fixiert und benachbart zum Stützelement (30) der Hebel (36) gelagert ist, und an dem etwa der Lagerung des Hebels (36) diametral gegenüberliegend das Andrückelement (32) schwenkbar gelagert ist.

8. Vorrichtung nach Anspruch 7, dadurch gekennzeichnet, dass zwei zueinander parallele Stützelemente (30) und zwei zueinander parallele Andrückelemente (32) vorgesehen sind, und der vorzugsweise plattenförmig ausgebildete Hebel (36) an seinem freien Ende mindestens eine drehbar gelagerte Walze (38) aufweist, die an eine zwischen den beiden Andrückelementen (32) angeordnete und an diesen befestigte plattenförmige Abrollkulisse (40) zur Anlage bringbar ist, wobei ein in der Ruhestellung der Andrückelemente (32) der Walze (38) benachbartes Segment (74) der Abrollkulisse (40) ungefähr parallel zum sich in Ruhelage befindenden Hebel (36) und ein weiteres, in der Klemmstellung (32') der Andrückelemente (32) bei der Walze (38) des sich in Arbeitslage (36') befindenden Hebels (36) liegendes Segment (76) im wesentlichen rechtwinklig zum Hebel (36) verläuft.

9. Vorrichtung nach Anspruch 7 oder 8, dadurch gekennzeichnet, dass der Hebel (36) gegen das Halteelement (58) vorgespannt ist und dass zwischen dem Halteelement (58) und dem Hebel (36) zum Verschwenken des Hebels (36) in die Arbeitslage (36') ein aufblasbarer Balg (78) vorgesehen ist.

10. Vorrichtung nach Anspruch 9, dadurch gekennzeichnet, dass das Halteelement (58) an einer drehbar gelagerten Hohlwelle (54) befestigt ist und der Balg (78) über die Hohlwelle (54) mit einer Druckluftquelle in Strömungsverbindung steht.

11. Vorrichtung nach einem der Ansprüche 1 bis 10, dadurch gekennzeichnet, dass das Stützelement (30) und das Andrückelement (32) bzw. die Stützelemente (30) und die Andrückelemente (32) im wesentlichen V-förmige Nuten aufweisen, die bei sich in der Klemmstellung (32') befindendem Andrückelement (32) bzw. befindenden Andrückelementen (32) in einer im wesentlichen rechtwinklig zur Drehachse (52) der Stützanordnung (12) verlaufenden Ebene angeordnet sind.

12. Hohlzylindrischer Wickelkern, mit einer auf seiner aussenliegenden Seite angeordneten Tragfläche (26) zum Tragen eines Wickels (18) aus biegsamen, flächigen Erzeugnissen (20), insbesondere Druckereiprodukten, und mit einem auf seiner innenliegenden Seite angeordneten Lagerungselement (24), zum drehbaren und abnehmbaren Lagern des Wickelkerns (10) an einer Stützanordnung (12) der Vorrichtung gemäss Anspruch 1, dadurch gekennzeichnet daß das Lagerungselement (24) einen im wesentlichen V-förmigen Querschnitt (26) aufweist.

13. Wickelkern nach Anspruch 12, dadurch gekennzeichnet, dass das Lagerungselement durch einen in radialer Richtung nach innen vorstehenden, umlaufenden Steg (24) gebildet ist, der als im wesentlichen V-förmiger Keil (26) ausgebildet ist.

14. Wickelkern nach Anspruch 12, dadurch gekennzeichnet, dass das Lagerungselement durch einen in radialer Richtung nach innen vorstehenden, umlaufenden Steg (24) gebildet ist, an dem eine gegen innen offene, im wesentlichen V-förmige Nut vorgesehen ist.

15. Wickelkern nach Anspruch 13 oder 14, dadurch gekennzeichnet, dass der Wickelkern (10) eine, in radialer Richtung nach aussen hin offene, in Umfangsrichtung umlaufende Nut (84) zum Aufnehmen eines Wickelbandes (22) aufweist, die in den Steg (24) eingreift.

16. Wickelkern nach einem der Ansprüche 13 bis 15, dadurch gekennzeichnet, dass der Steg (24) in einer im wesentlichen rechtwinklig zur Längsachse (52) des Wickelkerns (10) verlaufenden Ebene angeordnet ist, in welcher vorzugsweise auch der Schwerpunkt (S) des Wickelkerns (10) bzw. des auf ihn aufgewickelten Wickels (18) liegt.

## Claims

1. Device for rotatably mounting a substantially hollow-cylindrical winding core, which is intended for carrying on its outer-lying side a roll of flexible, sheet-like products, in particular printing products, having a supporting arrangement (12) which can rotate about an axis of rotation (52) and has at least one supporting element (30), onto which the winding core (10) can be brought to bear with its inner-lying side and with its longitudinal axis approximately coaxial with the axis of rotation (52), and at least one pressure-applying element (32), which can be brought from a position of rest into a clamping position (32') for the releasable fixed clamping of the winding core (10) against the supporting arrangement (12), the pressure-applying element (32) acting in its clamping position (32') on the winding core (10) approximately diametrically opposite to the supporting element (30) for pressing the winding core (10) against the said supporting element, characterised in that the pressure-applying element (32) is pivotally designed and the supporting arrangement (12) has a lever (36) which can pivot from a position of rest into a working position (36') for supporting the pressure-applying element (32) located in the clamping position (32'), and the supporting element (30) and the pressure-applying element (32) are of a substantially V-shaped design in the region in which they are intended to interact with the winding core (10).

2. Device according to Claim 1, characterised in that the pressure-applying element (32) is pivotable about an axis (60) running transversely, preferably at right angles, with respect to the axis of rotation (52).

3. Device according to Claim 1 or 2, characterised in that the lever (36) is mounted substantially axially parallel with respect to the pressure-applying element (32), and the pressure-applying element (32) in the clamping position (32') is supported on the free end of the lever (36) located in the working position (36').

4. Device according to Claim 3, characterised in that the pressure-applying element (32) is designed in the form of a lever and, in the clamping position (32'), runs approximately at right angles with respect to the lever (36) pivoted into the working position (36').

5. Device according to one of Claims 1 to 4, characterised in that the pressure-applying element (32) is prestressed towards the position of rest and can be pivoted by means of the lever (36) against the prestressing into the clamping position (32').

6. Device according to Claim 5, characterised in that the lever (36) pivoted into the position of rest and the pressure-applying element (32) located in the position of rest are directed approximately against each other and overlap each other, and, when brought into its working position (36'), the lever (36) pivots with its free end the pressure-applying element (32) into the clamping position (32').

7. Device according to one of Claims 1 to 6, characterised in that the supporting arrangement (12) has a holding element (58) which is rotatable about the axis of rotation (52), has the supporting element (30) fixed on it and, adjacent to the supporting element (30), has the lever (36) mounted on it, and on which, approximately diametrically opposite the mounting of the lever (36), the pressure-applying element (32) is pivotably mounted.

8. Device according to Claim 7, characterised in that two mutually parallel supporting elements (30) and two mutually parallel pressure-applying elements (32) are provided, and the lever (36), preferably designed in the form of a plate, has at its free end at least one rotatably mounted roller (38), which can be brought to bear against a rolling guide (40) in plate form, arranged between the two pressure-applying elements (32) and fastened to them, one segment (74) of the rolling guide (40), which is alongside the roller (38) in the position of rest of the pressure-applying elements (32), running approximately parallel to the lever (36) located in the position of rest, and a further segment (76), lying at the roller (38) of the lever (36) located in the working position (36') in the clamping position (32') of the pressure-applying elements (32), running substantially at right angles with respect to the lever (36).

9. Device according to Claim 7 or 8, characterised in that the lever (36) is prestressed against the holding element (58) and in that an inflatable bellows (78) is provided between the holding element (58) and the lever (36) for the pivoting of the lever (36) into the working position (36').

10. Device according to Claim 9, characterised in that the holding element (58) is fastened to a rotatably mounted hollow shaft (54), and the bellows (78) is in flow connection via the hollow shaft (54) with a compressed-air source.

11. Device according to one of Claims 1 to 10, characterised in that the supporting element (30) and the pressure-applying element (32) or the supporting elements (30) and the pressure-applying elements (32) have substantially V-shaped grooves, which, with the pressure-applying element (32) or pressure-applying elements (32) located in the clamping position (32'), are arranged in a plane running substantially at right angles with respect to the axis of rotation (52) of the supporting arrangement (12).

12. Hollow-cylindrical winding core, having a carrying face (26) arranged on its outer-lying side for carrying a roll (18) of flexible, sheet-like products (20), in particular printing products, and having a mounting element (24), arranged on its inner-lying side, for the rotatable and removable mounting of the winding core (10) on a supporting arrangement (12) of the device according to Claim 1, characterised in that the mounting element (24) has a substantially V-shaped cross-section (26).

13. Winding core according to Claim 12, characterised in that the mounting element is formed by a circumferential flange (24) which projects inwards in the radial direction and is designed as a substantially V-shaped wedge (26).

14. Winding core according to Claim 12, characterised in that the mounting element is formed by a circumferential flange (24) which projects inwards in the radial direction and on which an inwardly open, substantially V-shaped groove is provided.

15. Winding core according to Claim 13 or 14, characterised in that the winding core (10) has a groove (84) which runs around in the circumferential direction, is outwardly open in the radial direction, is for receiving a winding band (22) and engages in the flange (24).

16. Winding core according to one of Claims 13 to 15, characterised in that the flange (24) is arranged in a plane which runs substantially at right angles with respect to the longitudinal axis (52) of the winding core (10) and in which preferably the centre of gravity (S) of the winding core (10), or of the roll (18) wound up on it, also lies.

## Revendications

1. Dispositif pour le montage rotatif d'un noyau d'enroulement principalement cylindrique, creux, destiné à porter, sur sa face extérieure, un enroulement d'articles souples et plats, notamment des produits d'impression, comprenant un ensemble de support (12) pouvant tourner autour d'un axe de rotation (52), et présentant au moins un élément de soutien (30) sur lequel le noyau d'enroulement (10) peut venir s'appliquer par sa face intérieure en coïncidant sensiblement par son axe longitudinal avec l'axe de rotation (52), et au moins un élément de pression (32) pouvant être amené à une position de coincement (32') à partir d'une position de repos, en vue du coincement libérable du noyau d'enroulement (10) contre l'ensemble de support (12), dispositif dans lequel, dans sa position de coincement (32') destinée à presser le noyau (10) contre l'élément de soutien (30), l'élément de pression (32) agit sur ce noyau (10) à peu prés diamétralement à l'opposé dudit élément de soutien (30), caractérisé par le fait que l'élément de pression (32) est réalisé pivotant et en que l'ensemble de support (12) présente un levier (36) pouvant pivoter vers une position de travail (36') à partir d'une position de repos, pour conférer un appui à l'élément de pression (32) occupant la position de coincement (32'), l'élément de soutien (30) et l'élément de pression (32) étant réalisés, pour l'essentiel, avec une configuration en V dans la région où ils sont destinés à coopérer avec le noyau d'enroulement (10).

2. Dispositif selon la revendication 1, caractérisé par le fait que l'élément de pression (32) peut pivoter autour d'un axe (60) s'étendant transversalement, de préférence perpendiculairement à l'axe de rotation (52).

3. Dispositif selon la revendication 1 ou 2, caractérisé par le fait que le levier (36) est monté pour l'essentiel avec un parallélisme axial par rapport à l'élément de pression (32), l'élément de pression (32) prenant appui dans la position de coincement (32'), sur l'extrémité libre du levier (36) occupant la position de travail (36').

4. Dispositif selon la revendication 3, caractérisé par le fait que l'élément de pression (32) est réalisé en forme de levier et s'étend, dans la position de coincement (32'), sensiblement à angle droit par rapport au levier (36) amené, par pivotement, à la position de travail (36').

5. Dispositif selon l'une des revendications 1 à 4, caractérisé par le fait que l'élément de pression (32) est préchargé vers la position de repos et peut être amené par pivotement à la position de coincement (32'), au moyen du levier (36), en s'opposant à la précharge.

6. Dispositif selon la revendication 5, caractérisé par le fait que le levier (36) amené par pivotement à la position de repos, et l'élément de pression (32) occupant la position de repos, sont dirigés sensiblement l'un vers l'autre et se chevauchent mutuellement, le levier (36), lorsqu'il est amené à sa position de travail (36'), faisant pivoter, par son extrémité libre l'élément de pression (32) vers la position de coincement (32').

7. Dispositif selon l'une des revendications 1 à 6, caractérisé par le fait que l'ensemble de support (12) présente un élément de retenue (58) qui peut tourner autour de l'axe de rotation (52) auquel l'élément de soutien (30) est assujetti, sur lequel le levier (36) est monté au voisinage dudit élément de soutien (30), et sur lequel l'élément de pression (32) est monté pivotant à peu près diamétralement à l'opposé de la portée du levier (36).

8. Dispositif selon la revendication 7, caractérisé par le fait que deux éléments de soutien (30), mutuellement parallèles, et deux éléments de pression (32) mutuellement parallèles sont prévus, le levier (36) préférentiellement réalisé en forme de plaque présentant à son extrémité libre, au moins un rouleau (38) qui est monté rotatif et peut venir s'appliquer contre une pièce coulissante de roulement (40), en forme de plaque, interposée entre les deux éléments de pression (32) et fixée à ces derniers, dispositif dans lequel un segment (74) de la pièce coulissante de roulement (40), voisin du rouleau (38) dans la position de repos des éléments de pression (32), s'étend à peu près parallèlement au levier (36) occupant la position de repos, un autre segment (76), situé dans la position de coincement (32') des éléments de pression (32) dans la zone du rouleau (38) du levier (36) occupant la position de travail (36'), s'étendant pour l'essentiel à angle droit par rapport audit levier (36).

9. Dispositif selon la revendication 7 ou 8, caractérisé par le fait que le levier (36) est préchargé contre l'élément de retenue (58) et par le fait qu'un soufflet gonflable (78) est prévu, entre l'élément de retenue (58) et le levier (36), pour faire pivoter ledit levier (36) à la position de travail (36').

10. Dispositif selon la revendication 9, caractérisé par le fait que l'élément de retenue (58) est fixé à un arbre creux (54) monté rotatif, le soufflet (78) étant en liaison d'écoulement, par l'intermédiaire de l'arbre creux (54), avec une source d'air comprimé.

11. Dispositif selon l'une des revendications 1 à 10, caractérisé par le fait que l'élément de soutien (30) et l'élément de pression (32), respectivement les éléments de soutien (30) et les éléments de pression (32), présente(nt) des gorges configurées pour l'essentiel en V qui, lorsque l'élément de pression (32), respectivement les éléments de pression (32) occupe(nt) la position de coincement (32'), sont situées dans un plan s'étendant pour l'essentiel à angle droit par rapport à l'axe de rotation (52) de l'ensemble de support (12).

12. Noyau d'enroulement cylindrique, creux, comprenant une surface de support (26) située sur sa face extérieure, en vue de porter un enroulement (18) d'articles (20), souples et plats, notamment des produits d'impression, et un élément de portée (24) situé sur sa face intérieure, en vue du montage rotatif et amovible du noyau d'enroulement (10) sur l'ensemble de support (12) du dispositif conforme à la revendication 1, caractérisé par le fait que l'élément de portée (24) présente une section transversale (26), configurée pour l'essentiel en V.

13. Noyau d'enroulement selon la revendication 12, caractérisé par le fait que l'élément de portée est formé par une membrure circonférentielle (24), faisant saillie vers l'intérieur dans le sens radial et réalisée sous la forme d'un coin (26) configuré pour l'essentiel en V.

14. Noyau d'enroulement selon la revendication 12, caractérisé par le fait que l'élément de portée est formé par une membrure circonférentielle (24) faisant saillie vers l'intérieur dans le sens radial, sur laquelle est prévue une gorge ouverte vers l'intérieur configurée pour l'essentiel en V.

15. Noyau d'enroulement selon la revendication 13 ou 14, caractérisé par le fait que le noyau d'enroulement (10) présente une saignée (84) qui s'étend dans le sens périphérique, est ouverte vers l'extérieur dans le sens radial, est conçue pour recevoir un ruban de ligature (22) et pénètre dans la membrure (24).

16. Noyau d'enroulement selon l'une des revendications 13 à 15, caractérisé par le fait que la membrure (24) est située dans un plan qui s'étend, pour l'essentiel, à angle droit par rapport à l'axe longitudinal (52) du noyau d'enroulement (10), et dans lequel se trouve, de préférence également, le centre de gravité respectif (S) dudit noyau (10) ou de l'enroulement (18) bobiné sur ce dernier.
